# EUROPÄISCHE PATENTSCHRIFT

(11) **EP 0 852 555 B1**
(45) Veröffentlichungstag und Bekanntmachung des Hinweises auf die Patenterteilung: **08.12.1999**
(21) Anmeldenummer: 96944564.2
(22) Anmeldetag: 26.09.1996
(51) Int. Cl.: B65D 21/02, B65D 1/42

(54) **BEHÄLTERKÖRPER MIT ZWEI SCHULTERN**
CONTAINER BODY WITH TWO SHOULDERS
CORPS DE CONTENANT A DEUX EPAULEMENTS

(30) Priorität: 29.09.1995 DE 19536499; 29.09.1995 DE 29515579 U
(43) Veröffentlichungstag der Anmeldung: 15.07.1998
(73) Patentinhaber: Impress Metal Packaging GmbH & Co. OHG, 38110 Braunschweig (DE)
(72) Erfinder: PETER, Wolfgang, D-27474 Cuxhaven (DE); HARTUNG, Hans, D-38106 Braunschweig (DE)
(74) Vertreter: Olgemöller, Luitgard, Dr.
(86) Internationale Anmeldenummer: DE9601836
(87) Internationale Veröffentlichungsnummer: WO9711887

(56) Entgegenhaltungen:
- EP-A- 0 250 100
- EP-A- 0 480 854
- DE-A- 3 737 052
- US-A- 3 759 416
- US-A- 5 375 719

## Beschreibung

Die vorliegende Erfindung betrifft einen Behälterkörper für einen nichtrunden Behälter mit an der Oberkante angebördeltem Deckel, dessen Seitenwand mit einer Schulter versehen ist.

Entstapelbare Behälterkörper sind seit langem bekannt. So wird in der US 3,233,812 ein Zellstoffbehälter offenbart, der gestapelt werden kann und dessen Seitenwand in den Eckbereichen eine Auflagenschulter besitzt.

Die US 4,366,696 zeigt einen konischen Dosenkörper mit einem Randprofil mit drei Krümmungen, wobei von unten nach oben die erste Krümmung mit einem ersten Radius der Seitenwand (im Querschnitt gesehen) eine konvexe Form gibt und die zweite Krümmung mit einem zweiten Radius ihr eine konkave Form gibt. Eine dritte Krümmung führt die Seitenwand wieder konvex nach außen, wobei der Radius dieser letzten Krümmung wesentlich größer ist als der der beiden anderen. Hierdurch wird laut Patentschrift ein Profil erzeugt, das eine glatte Oberfläche zeigt und gut entstapelbar ist, wobei die gestapelten Dosen einen gewählten Abstand voneinander besitzen.

Die US 4,366,696 erwähnt, daß zweiteilige Dosen mit integralem Boden und Seitenwand eine bevorzugte Konstruktion darstellen, da sie Probleme bezüglich Leckagen des Bördelrandes lösen. Allerdings hat die dort gezeigte Dose den Nachteil, daß dann, wenn sich die durch die genannten Krümmungen gebildete Schulter relativ knapp unter dem oberen Ende des Seitenrandes befindet, die Stapelung zu dicht wird, so daß Probleme beim Entstapeln (wie Verklemmen und dgl.) entstehen, während dann, wenn die Schulter tiefer liegt, die Stabilität beim Bördeln nicht ausreicht, so daß fehlerhafte Bördelränder entstehen können.

Die EP 480 854 A1 beschreibt einen Behälterkörper mit einer Schulter unterhalb des Bördelrandes, die in den in Aufsicht langgestreckten oder im Vergleich zu anderen Teilbereichen weniger starkt gekrümmten Bereichen der Dose durch eine schräge Fläche ersetzt ist. In diesen Bereichen kann eine Seitenriffelung vorgesehen sein, die jedoch unterhalb der Höhe endet, in der die Schulter bzw. die schräge Fläche ansetzt.

Aufgabe der vorliegenden Erfindung ist es, einen Behälterkörper für einen nichtrunden Behälter zu schaffen, der auf der einen Seite gut stapel- und entstapelbar ist, auf der anderen Seite jedoch auch eine Form aufweist, die ihn für das Aufbördeln eines Deckels besonders gut geeignet macht, weil die Bördelüberdeckung gut ist.

Überraschenderweise konnte gefunden werden, daß solche Behälterkörper sowohl eine gute Entstapelbarkeit als auch gute Stabilität beim Anbördeln des Deckels aufweisen, deren Seitenwand mit einer Schulter aus einer ersten und einer zweiten Schulter versehen ist, wobei die erste Schulter in mindestens einem Teil derjenigen Bereiche, die in der Aufsicht gesehen langgestreckt oder im Vergleich zu anderen Teilbereichen weniger stark gekrümmt sind, näher zur Oberkante des Behälters hin angeordnet ist als die zweite Schulter in den restlichen Bereichen und wobei die Seitenwand mindestens in Teilbereichen der Bereiche, in denen die erste Schulter vorhanden ist, in der Seitenaufsicht im wesentlichen senkrecht verlaufende Seitenriffel aufweist, die oberhalb der Höhe auslaufen, in welcher die zweite Schulter angeordnet ist. Die Führung der Seitenriffel bis über die Höhe der zweiten Schulter bewirkt eine extrem gute Wandsteifigkeit, so daß die auf die Seitenwand übertragene Kraft der Bördelwerkzeuge beim Bördeln nicht zu deren Verformung führt.

Die Mündung der ersten in die zweite Schulter kann beliebig ausgestaltet sein. So kann z.B. die erste Schulter bogenförmig zur zweiten Schulter geführt werden.

Nachfolgend soll die Erfindung anhand von beispielhaften Zeichnungen näher erläutert werden.
- **Figur 1**: zeigt einen Teil eines erfindungsgemäßen Behälterkörpers in Seitenansicht. Die Bodenfläche 5 geht einstückig in eine leicht nach außen geneigte Seitenwand 2 über. Im linken Teil der Figur, der einen in der Aufsicht gesehenen geraden oder nur leicht gekrümmten Teilbereich des Behälters darstellt, ist die erste Schulter 1a angeordnet, während im rechten Teil (in der Aufsicht stärker gekrümmt) die zweite Schulter 1b zu sehen ist, die weniger nah an der Oberkante 3 des Behälters verläuft als die erste Schulter. Nicht ganz bis zum Ende des Bereiches mit der Schulter 1a erstreckt sich ein Bereich mit Seitenriffeln 4, die oberhalb der Höhe der Schulter 1b auslaufen. Die Seitenwand besitzt oberhalb der Höhe der zweiten Schulter 1b Abschnitte 2a,2b,2c wobei die oberen Abschnitte 2a,2b oberhalb der Schultern 1a,1b weniger stark nach außen geneigt sind als der restliche Teil der Schulter 2. Der Übergang 8 zwischen den beiden Schultern 1a,1b verläuft in einem kleinen Bogen.
- **Figur 2**: stellt einen vergrößerten Ausschnitt aus Figur 1 dar, der einen Seitenriffel 4 zeigt. 7 bezeichnet die Kante, die durch einen nur geringfügig von 180° abweichenden stumpfen Winkel in der Seitenwand 2 gebildet wird.
- **Figur 3**: zeigt Seitenkanten 2 zweier ineinander gestapelter Behälterkörper 6,6' gemäß Figur 1. Von jedem der beiden Behälterkörper 6,6' ist eine Seitenkante mit einer ersten Schulter 1a und eine solche mit einer zweiten Schulter 1b übereinandergelegt dargestellt. Dabei erscheint die Seitenkante mit der Schulter 1a als schwarz durchgezogener Balken, während die Schulter 1b als ungefüllter Balken dargestellt ist. Auch hier ist erkennbar, daß in dieser Ausführungsform die oberen Abschnitte 2a,2b und 2c der Seitenwand 2 eine identische Neigung besitzen und etwas weniger stark nach außen geneigt sind als der untere Teil der Seitenwand 2. Zu erkennen ist weiterhin die Geometrie eines Seitenriffels 4, dessen Auslauf in dieser Ausführungsform oberhalb der Schulter 1b beginnt und auf der Mitte zwischen den Höhen der beiden Schultern endet.
- **Figuren 4 bis 6**: zeigen weitere Ausführungsformen des Behälterkörpers, die sich von der in Figur 1 bis 3 gezeigten nur durch die Form und die Höhe des Auslaufs der Riffelung 4 unterscheiden.

Die Erfindung ist geeignet für alle Behälterkörper, die in der Aufsicht mindestens eine Krümmung aufweisen, sofern keine exakte Kreisform vorliegt. Insbesondere fallen darunter ovale oder in anderer Form langgestreckte, gerundete Behälterkörper wie solche für Fischdosen, aber auch solche, die mehr oder weniger stark gerundete Ecken aufweisen.

Die Behälterkörper können aus einem beliebigen Material sein, vorausgesetzt, daß es sich zur Zusammenbördelung mit einem Deckel eignet. Hierunter fallen beispielsweise alle Arten von Blechen oder beschichteten Metallen, aber auch Kunststoffe oder aus Naturstoffen hergestellte, ggf. entsprechend modifizierte oder an der Oberfläche bearbeitete oder beschichtete Materialien.

Der Boden des erfindungsgemäßen Behälterkörpers kann je nach Bedarf beliebig gestaltet sein, z. B. kann er flach sein oder auch Einwölbungen oder Auswölbungen besitzen. Der Boden geht in die Seitenwand über, wobei die beiden genannten Teile einstückig sein können oder aber durch Bördel- oder Schweißnähte oder anderweitig aus mehreren Teilen verbunden sein können. Die Seitenwand kann senkrecht nach oben verlaufen oder mehr oder weniger stark nach außen geneigt sein.

Infolge der Form des Behälterkörpers hat er in der Aufsicht gesehen Bereiche, die stärker gekrümmt sind, sowie Bereiche, die weniger stark gekrümmt oder langgestreckt sind. Eine ovale, übliche Fischdose beispielsweise ist am Aufreißbereich und an der gegenüberliegenden Seite stärker gekrümmt als in den dazwischen liegenden Bereichen, die meist teilweise gerade verlaufen. Eine vierseitige Dose mit gerundeten Ecken besitzt vier stark gekrümmte Bereiche, während die dazwischen liegenden Bereiche gerade sind. Der erfindungsgemäße Behälterkörper besitzt in mindestens einem Teil der genannten geraden oder weniger stark gekrümmten Bereiche eine erste Schulter, die relativ nah zur Oberkante des Behälters hin angeordnet ist. In den stärker gekrümmten Bereichen verläuft eine zweite Schulter, die als Auflagenschulter zum Stapeln und Entstapeln dienen kann. Die erste Schulter kann beispielsweise in einer Entfernung zur Oberkante des Behälters hin angeordnet sein, die zwischen 30% und 50% der Entfernung der zweiten Schulter von der Oberkante beträgt. Selbstverständlich sind je nach Bedarf auch andere Abmessungen möglich.

Mindestens in Teilbereichen der Bereiche, in denen die erste Schulter vorhanden ist, besitzt die Seitenwand zusätzlich eine Riffelung. Diese Riffelung verläuft in der Seitenaufsicht im wesentlichen senkrecht und folgt der Wandneigung. Die Seitenriffel erstrecken sich über die Höhe hinweg, in welcher die zweite Schulter angeordnet ist, und laufen bevorzugt auf etwa halber Höhe zwischen den beiden Schulterhöhen oder in Höhe der oberen, ersten Schulter aus. Durch das Hochziehen der Seitenriffel über die Höhe der zweiten Schulter hinaus ergibt sich eine verbesserte Wandsteifigkeit, so daß im Zusammenwirken mit der relativ kurz unter der Oberkante angeordneten ersten Schulter in den langgestreckten oder wenig stark gekrümmten Bereichen sichergestellt ist, daß beim Anbördeln des Deckels die Überdeckung der beiden Teilbereiche besser und sicherer gelingt als bei bisher bekannten Behälterkörpern.

In einer bevorzugten Ausführungsform wird mindestens eine der beiden Schultern dadurch gebildet, daß die Seitenwand, im Querschnitt gesehen und von oben nach unten angegeben, erst kreisbogenförmig auswärts und dann kreisbogenförmig einwärts geführt wird. Die beiden dabei eingesetzten Radien können identisch oder verschieden sein. In einer besonderen Ausführungsform beschreibt das erste Kreisbogensegment, mit dem die Seitenwand nach außen geführt wird, einen kleineren Kreisbogenabschnitt als das zweite Segment. Infolgedessen besitzt die Seitenwand oberhalb der Schulter eine geringere Neigung nach außen als die Seitenwand unterhalb der Schulter. Wenn der untere Teilbereich der Seitenwand nur sehr wenig nach außen geneigt ist, kann der genannte Teilbereich der Seitenwand, der sich oberhalb der Schultern befindet, dann z. B. auch senkrecht zur Bodenfläche ausgebildet sein.

Die vorstehend beschriebene Ausführung der Kreisbögen eignet sich besonders für die zweite Schulter. Es ist besonders bevorzugt, daß die Seitenwand in den in der Aufsicht gesehen langgestreckten oder im Vergleich zu anderen Teilbereichen weniger stark gekrümmten Bereichen auf der Höhe der zweiten Schulter stumpfwinklig mit einem Winkel, der nur wenig kleiner als 180° ist, nach innen gewinkelt ist. Ganz besonders bevorzugt ist es, daß die Wahl der Radien und der Länge der Kreisbogenabschnitte der zweiten Schulter und die Wahl des auf Höhe dieser Schulter vorhandenen stumpfen Winkels in den Bereichen, in denen die zweite Schulter nicht vorhanden ist, so aufeinander abgestimmt sind, daß die Seitenwand auf der Höhe zwischen der ersten und der zweiten Schulter einen konstanten Winkel zum unteren Bereich der Seitenwand bzw. zur Bodenfläche besitzt, unabhängig davon, ob die Dose in der Aufsicht gesehen an dieser Stelle stärker, weniger stark oder gar nicht gekrümmt ist.

Die vorstehenden Ausführungen sind selbstverständlich ohne Einbeziehung der Seitenriffelung gemacht. Es ist klar, daß an den Orten, an denen die Seitenwand infolge des Vorhandenseins eines Riffels nach innen zurückspringt, die Geometrie verändert ist.

Die erfindungsgemäß vorgesehenen Seitenriffel können in der Aufsicht eine beliebige Form aufweisen. Sie können beispielsweise eine gekrümmte, runde, ovale, dreieckige, trapezförmige oder vieleckige Kontur aufweisen.

## Patentansprüche

1. Metallischer Behälterkörper für einen nichtrunden, Krümmungen aufweisenden Behälter mit an der Oberkante angebördeltem Deckel, dessen Seitenwand (2) mit einer Schulter (1a,1b) versehen ist, wobei eine erste Schulter (1a) in mindestens einem Teil derjenigen Bereiche, die in der Aufsicht gesehen langgestreckt oder im Vergleich zu anderen Teilbereichen weniger stark gekrümmt sind, näher zur Oberkante (3) des Behälters hin angeordnet ist als eine zweite Schulter (1b) in den restlichen Bereichen, und wobei die Seitenwand (2) mindestens in Teilbereichen der Bereiche, in denen die erste Schulter (1a) vorhanden ist, in der Seitenaufsicht im wesentlichen senkrecht verlaufende Seitenriffel (4) aufweist, **dadurch gekennzeichnet**, daß die Seitenriffel (4) oberhalb der Höhe auslaufen, in welcher die zweite Schulter (1b) angeordnet ist.

2. Behälterkörper nach Anspruch 1, dadurch gekennzeichnet, daß mindestens eine der beiden Schultern (1a) und (1b) dadurch gebildet ist, daß die Seitenwand, im Querschnitt gesehen und von unten nach oben angegeben, erst kreisbogenförmig auswärts und dann kreisbogenförmig einwärts geführt ist.

3. Behälterkörper nach einem der voranstehenden Ansprüche, dadurch gekennzeichnet, daß die Seitenwand (2) in denjenigen Bereichen, die in der Aufsicht gesehen langgestreckt oder im Vergleich zu anderen Teilbereichen weniger stark gekrümmt sind, in einem oberen Abschnitt (2a) weniger stark nach außen geneigt ist als im restlichen Teil der Seitenwand (2) oder im rechten Winkel zur Bodenfläche (5) des Behälterkörpers angeordnet ist.

4. Behälterkörper nach Anspruch 3, dadurch gekennzeichnet, daß der obere Abschnitt (2c) der Seitenwand (2) auf der Höhe der zweiten Schulter (1b) beginnt.

5. Behälterkörper nach einem der Ansprüche 1 bis 4, dadurch gekennzeichnet, daß die Seitenwand (2) in den Bereichen, in denen die zweite Schulter (1b) vorhanden ist, in einem oberen Abschnitt (2b) weniger stark nach außen geneigt ist als im unteren Teil der Seitenwand (2) oder im rechten Winkel zur Bodenfläche (5) des Behälterkörpers angeordnet ist.

6. Behälterkörper nach einem der Ansprüche 1 bis 5, dadurch gekennzeichnet, daß die Seitenriffel in der Aufsicht eine gekrümmte, runde, ovale, dreieckige, trapezförmige oder vieleckige Kontur aufweisen.

7. Behälterkörper nach einem der Ansprüche 1 bis 6, dadurch gekennzeichnet, daß die Seitenriffel auf Höhe der ersten Schulter (1a) auslaufen.

## Claims

1. A metallic container body for a non-circular container having curvatures, with a flanged lid on the upper edge, whose side wall (2) has a shoulder (1a, 1b), whereby a first shoulder (1a) in at least a part of those regions, which seen in plan view are long extended or in comparison to other segments are less strongly curved, is arranged closer to the upper edge (3) of the container as a second shoulder (1b) in the remaining regions, and whereby the side wall (2) at least in partial segments of the regions, in which the first shoulder (1a) is present, has side flutes (4) as seen in the side elevation running essentially vertically, **characterised in that** the side flutes (4) extend up above the height at which the second shoulder (1b) is arranged.

2. A container body according to Claim 1, characterised in that at least one of the two shoulders (1a) and (1b) is formed by the side wall, seen in cross section and shown from bottom to top, being firstly taken outwards in a circular crescent shape and then in a circular crescent shape inwards.

3. A container body according to one of the previous Claims, characterised in that the side wall (2) in those regions, which seen in plan view are long extended or in comparison to other part segments are less strongly curved, is less strongly inclined outwards in an upper section (2a) than the remaining part of the side wall (2) or arranged at a right angle to the bottom surface (5) of the container body.

4. A container body according to Claim 3, characterised in that the upper section (2c) of the side wall (2) begins at the height of the second shoulder (1b).

5. A container body according to one of the Claims 1 to 4, characterised in that the side wall (2), in those regions where the second shoulder (1b) is present, is less strongly inclined outwards in an upper section (2b) than in the lower part of the side wall (2) or is arranged at a right angle to the bottom surface (5) of the container body.

6. A container body according to one of the Claims 1 to 5, characterised in that the side flutes, seen in plan view, have a curved, round, oval, triangular, trapezoidal shaped or multi-cornered contour.

7. A container body according to one of the Claims 1 to 6, characterised in that the side flutes extend to the height of the first shoulder (1a).

## Revendications

1. Corps de récipient métallique pour un récipient non rond présentant des courbes avec un couvercle replié sur le bord supérieur, dont la paroi latérale (2) est munie d'un épaulement (1a, 1b), un premier épaulement (1a) étant agencé, dans au moins une partie des zones qui s'étendent longitudinalement en vue de dessus ou Sont moins fortement courbées en comparaison d'autres zones partielles, plus près du bord supérieur (3) du récipient qu'un second épaulement (1b) dans les zones partielles restantes, et la paroi latérale (2) présentant, au moins dans des zones partielles des zones dans lesquelles le premier épaulement (1a) est présent, des cannelures latérales (4) s'étendant en substance verticalement en vue latérale, caractérisé en ce que les cannelures latérales (4) s'étendent au-dessus de la hauteur à laquelle le second épaulement (1b) est agencé.

2. Corps de récipient selon la revendication 1, caractérisé en ce qu'au moins un des deux épaulements (1a) et (1b) est formé de sorte que la paroi latérale, vue en section transversale et indiquée de bas en haut, est guidée tout d'abord vers l'extérieur en arc de cercle, puis vers l'intérieur en arc de cercle.

3. Corps de récipient selon l'une quelconque des revendications précédentes, caractérisé en ce que la paroi latérale (2), dans les zones qui s'étendent longitudinalement en vue de dessus ou sont moins fortement courbées en comparaison d'autres zones partielles, est moins fortement inclinée vers l'extérieur dans une section supérieure (2a) que dans la partie restante de la paroi latérale (2) ou est agencée à angle droit par rapport à la surface (5) du fond du corps de récipient.

4. Corps de récipient selon la revendication 3, caractérisé en ce que la section supérieure (2c) de la paroi latérale (2) commence à hauteur du second épaulement (1b).

5. Corps de récipient selon l'une quelconque des revendications 1 à 4, caractérisé en ce que la paroi latérale (2), dans les zones, dans lesquelles le second épaulement (1b) est présent, est moins fortement inclinée vers l'extérieur dans une section supérieure (2b) que dans la partie inférieure de la paroi latérale (2) ou est agencée à angle droit par rapport à la surface (5) du fond du corps de récipient.

6. Corps de récipient selon l'une quelconque des revendications 1 à 5, caractérisé en ce que les cannelures latérales présentent, en vue de dessus, un contour courbe, rond, ovale, triangulaire, trapézoïdal ou polygonal.

7. Corps de récipient selon l'une quelconque des revendications 1 à 6, caractérisé en ce que les cannelures latérales s'étendent à hauteur du premier épaulement (1a).
